# EUROPÄISCHE PATENTSCHRIFT

(11) **EP 0 788 194 B1**
(45) Veröffentlichungstag und Bekanntmachung des Hinweises auf die Patenterteilung: **22.03.2000**
(21) Anmeldenummer: 96114422.7
(22) Anmeldetag: 10.09.1996
(51) Int. Cl.: H01R 13/71, H01R 13/703, H01R 31/08

(54) **Schalterstecker**
Switch connector
Connecteur à interrupteur

(30) Priorität: 27.09.1995 DE 19535913
(43) Veröffentlichungstag der Anmeldung: 06.08.1997
(73) Patentinhaber: HARTING KGaA, 32339 Espelkamp (DE)
(72) Erfinder: Harting, Dietmar, 32339 Espelkamp (DE); Pape, Günter,Dipl.-Ing., 32130 Enger-Pödinghausen (DE); Rodeck, Doris, Dipl.-Ing., 49076 Osnabrück (DE)

(56) Entgegenhaltungen:
- EP-A- 0 430 267
- EP-A- 0 462 084
- EP-A- 0 655 806
- GB-A- 1 197 299
- US-A- 4 894 019

## Beschreibung

Die Erfindung betrifft einen Schalterstecker mit in Kontaktkammern eines Isolierkörpers angeordneten Kontaktfedern, wobei Kontaktmesser eines entsprechenden Gegensteckers in die Kontaktkammern einführbar sind und dabei mit den Kontaktfedern in Kontakt gelangen und bei dem mindestens eine federelastische Kurzschlußbrücke vorgesehen ist, die zwei benachbarte Kontaktfedern bei nicht gestecktem Gegenstecker kurzschließt und wobei beim Einführen der Messerkontakte in die Kontaktkammern der Kurzschluß durch ein auf die Kurzschlußbrücke einwirkendes, elastisches Betätigungsteil aufgehoben wird.

Derartige Schalterstecker werden in elektronischen Systemen verwendet, in denen beim Trennen einer Steckverbindung ausgewählte Kontakte bzw. Kontaktelemente des einen Steckverbinders, nämlich des Schaltersteckers, nicht als "offene" Kontakte (Signalleitungen) enden dürfen, sondern miteinander verbunden werden müssen.

Ein derartiger Schalterstecker ist aus der US 5 259 776 A bekannt. Dabei sind zwischen benachbarten Kontaktfedern U-förmige Kurzschlußbrücken angeordnet, an deren Schenkeln nicht leitende Kunststoffteile befestigt sind. Beim Einführen von Kontaktmessern in den Schalterstecker wirken diese auf die Kunststoffteile der Kurzschlußbrücken ein, so daß die Kurzschlußbrükken von den Kontaktfedern entfernt werden. Bei dem bekannten Schalterstecker ist der Isolierkörper zweiteilig aus einem Basisteil und einem Deckelteil ausgebildet, damit die Kurzschlußbrücken in entsprechende Aufnahmen im Basisteil eingesetzt werden können. Durch die bauartbedingten geringen Abmessungen der Kunststoffteile ist eine Aufhebung des Kurzschlusses nicht immer gewährleistet, wenn der Gegenstecker, d. h. dessen Kontaktmesser nicht genau zentrisch und senkrecht in den Schalterstecker gesteckt wird.
Weiterhin genügt die bei schief eingeführten Kontaktmessern verbleibende geringere Luft- und Kriechstrecke zwischen leitfähigen Teilen oftmals nicht den Anforderungen.

Aus der EP-A-0 462 084 ist weiterhin ein Schalterstecker bekannt, der eine federelastische Kurzschlußbrücke aufweist, die beim Stecken eines Gegensteckers durch dessen Kontaktelemente betätigt wird. Dabei ist innerhalb des Schaltersteckers ein elastisches Betätigungsteil vorgesehen, das auf die Kurzschlußbrücke einwirkt.

Daneben ist es aus der EP-A-0 430 267 bekannt, Kontakte eines elektrischen Steckverbinders aus Kunststoffmaterial auszubilden und das Kunststoffmaterial mit einem leitenden Überzug zu versehen.

Der Erfindung liegt die Aufgabe zugrunde, einen Schalterstecker der eingangs genannten Art dahingehend auszubilden, daß ein einteiliger Isolierkörper verwendet werden kann und daß die Funktionssicherheit des Schaltersteckers erhöht wird.

Diese Aufgabe wird dadurch gelöst, daß der Isolierkörper einteilig ausgebildet ist, daß die Kurzschlußbrücke aus federelastischem, leitfähigem Material in eine zur Oberseite des Isolierkörpers hin offene Ausnehmung zwischen zwei Kontaktkammern eingesetzt ist, wobei seitliche Kontaktarme der Kurzschlußbrücke in die Kontaktkammern hineinragen und federnd an den Kontaktschenkeln der Kontaktfedern anliegen, daß das Betätigungsteil aus Kunststoffmaterial besteht und im Eingangsbereich der Kontaktkammern vorgesehen ist, daß der Isolierkörper in der Oberseite eine Ausnehmung aufweist, in welcher ein Befestigungsteil des Betätigungsteils eingeführt ist, daß das Befestigungsteil eine Klappe aufweist, welche mit dem Befestigungsteil durch ein Filmscharnier schwenkbar verbunden ist, daß das Betätigungsteil derart in die jeweilige Kontaktkammer hineinragt, daß die Unterseite der Klappe auf oberen Bereichen der Kontaktarme der Kurzschlußbrücke aufliegt, und daß ein eingeführtes Kontaktmesser auf die Oberseite des Betätigungsteils drückt, wobei das Betätigungsteil eine Kraft auf die Kurzschlußbrücke ausübt und diese so bewegt, daß der Kurzschluß aufgehoben wird.

Vorteilhafte Ausgestaltungen der Erfindung sind in den Ansprüchen 2 bis 9 angegeben.

Die mit der Erfindung erzielten Vorteile bestehen insbesondere darin, daß durch das separat vorgesehene Betätigungsteil und dessen Anordnung auch bei ggf. schräg eingeführten Kontaktmessern des Gegensteckers zum einen eine sichere Aufhebung des Kurzschlusses zwischen zwei Kontaktfederenden des Schaltersteckers erzielt wird, und zum anderen sind auch dabei die anwendungsgemäß erforderlichen Kriech- und Luftstrecken zwischen leitfähigen Teilen der Steckverbindung stets gewährleistet, so daß die Funktionssicherheit insgesamt erhöht wird.

Ein weiterer Vorteil besteht darin, daß der Isolierkörper des Schaltersteckers einteilig ausgebildet sein kann und daß als Gegenstecker ein unveränderter, auch für Steckverbindungen ohne Schaltelemente bereits bekannter und angewendeter Messersteckverbinder verwendet werden kann.
Ferner besteht ein weiterer Vorteil des erfindungsgemäßen Schaltersteckers darin, daß die verwendeten Kontaktelemente an sich bekannte und auch für andere Anwendungen/Steckverbinder bereits lagermäßig vorhandene Doppelkontaktfedern sind und die einseitig kontaktierenden Kontaktfedern durch einfaches Entfernen eines Federschenkels einer Doppelkontaktfeder hergestellt werden können.

Ein Ausführungsbeispiel der Erfindung ist in der Zeichnung dargestellt und wird im folgenden näher erläutert. Es zeigen
- Fig. 1: die Ansicht eines Schaltersteckers,
- Fig. 2: eine vergrößerte Aufsicht auf einen Teil des Schaltersteckers,
- Fig. 3: eine Schnittansicht des Schaltersteckers gem. Fig. 2 entlang der Linie 3-3,
- Fig. 3A: Eine Schnittansicht des Schaltersteckers gem. Fig. 2 entlang der Linie 3-3 mit eingeführtem Messerkontakt,
- Fig. 4: eine Schnittansicht des Schaltersteckers gem. Fig. 2 entlang der Linie 4-4,
- Fig. 5: die Ansichten eines Betätigungsteiles,
- Fig. 6: eine Schnittansicht des Betätigungsteiles gem. Fig. 5 entlang der Linie 6-6, und
- Fig. 7: die Ansichten einer Kurzschlußbrücke.

Der in der Fig. 1 dargestellte Schalterstecker besteht im wesentlichen aus einem Isolierkörper 1, der mit Kontaktkammern 2 versehen ist, in die Kontaktelemente 3 von der Unterseite 4 her eingeschoben und verankert sind, wobei die Kontaktelemente als Federkontakte ausgebildet sind. Die Kontaktelemente sind in Reihen und Spalten angeordnet, und die mechanische Ausbildung / Steckgeometrie des Schaltersteckers ist so, daß ein entsprechender Gegenstecker mit Messerkontakten damit steckbar ist. Die Steckgeometrie ist insgesamt entsprechend handelsüblicher DIN-Steckverbinder ausgebildet. Zwischen zwei benachbarten Kontaktkammern ist eine Kurzschlußbrücke eingefügt, die bei nicht eingeführten Messerkontakten die Federkontakte dieser Kammer kurzschließt und die beim Einführen der Messerkontakte von den Federkontakten entfernt wird, so daß der Kurzschluß aufgehoben wird.
Die Fig. 2 zeigt eine vergrößerte Aufsicht auf einen Teil des Schalterstekkers zur Verdeutlichung von Einzelheiten, und die Schnittansichten der Fig. 3, 3A und 4 zeigen die Anordnung der Kontaktelemente 3, der Kurzschlußbrücke 5 und eines Betätigungsteiles 6 innerhalb des Isolierkörpers 1.
Wie bereits erwähnt, ist der Isolierkörper mit Kontaktkammern 2 versehen, in die Kontaktelemente 3 eingeschoben sind. Zwischen zwei benachbarten Kontaktkammern ist eine Ausnehmung 7 eingeformt, die zur Oberseite 8 des Isolierkörpers hin offen ist. In diese Ausnehmung ist die Kurzschlußbrücke 5, die in der Fig. 7 dargestellt ist, eingeschoben. Die Kurzschlußbrücke aus elektrisch leitfähigem Material ist etwa U-förmig gebogen und weist einen Befestigungsschenkel 9 und einen Kontaktschenkel 10 auf.
Der Kontaktschenkel ist dabei federelastisch in bezug auf den Befestigungsschenkel. An dem Befestigungsschenkel sind Rastvorsprünge 11 ausgebildet, die zur Verankerung der Kurzschlußbrücke in der Ausnehmung 7 vorgesehen sind und sich beim Einschieben in deren Wände eingraben. Das obere Ende 12 des Kontaktschenkels ist T-förmig gestaltet, wobei zwei seitliche Kontaktarme 13 ausgebildet sind. Nach dem Einschieben der Kurzschlußbrücke in die Ausnehmung 7 des Isolierkörpers, sind die Kontaktarme in einer solchen Position, daß sie federnd gegen die Kontaktschenkel 14 der Kontaktelemente 3' drücken und die beiden benachbarten Kontaktelemente 3' kurzschließen. Hierbei sei noch erwähnt, daß die "normalen" Kontaktelemente 3 als doppelseitig kontaktierende Federkontakte mit jeweils zwei Kontaktschenkeln ausgebildet sind, während die als Schaltkontakte verwendeten Kontaktelemente 3' als einseitig kontaktierende Kontaktfedern mit jeweils nur einem Kontaktschenkel ausgebildet sind.
Zur Betätigung der Schaltkontakte, d. h. zur Aufhebung des Kurzschlusses beim Einführen eines Gegensteckers ist ein Betätigungsteil 6 aus Kunststoffmaterial vorgesehen, das in den Fig. 5 und 6 dargestellt ist. Das Betätigungsteil 6 ist mit einem Befestigungsteil 19 durch ein Filmscharnier 15 verbunden. Das Befestigungsteil weist dabei seitliche Anformungen 16 auf, die zur Befestigung und Halterung des Betätigungsteils in einer entsprechend geformten Ausnehmung 17 in der Oberseite 8 des Isolierkörpers dient. Nach dem Einfügen des Befestigungsteils in diese Ausnehmung ragt dieses in die zwei benachbarten Kontaktkammern 2 hinein, wobei die Unterseite des Betätigungsteils auf den oberen Bereichen der Kontaktarme 13 der Kurzschlußbrücke aufliegt (Fig. 3). Hierzu weisen die Kontaktarme entsprechende Rundungen/Abbiegungen zur Bildung von Auflagebereichen auf. Die Oberseite (20) des Betätigungsteils ist vorzugsweise so ausgebildet, daß nach dem Einfügen dieses Teils in den Isolierkörper bzw. die Kontaktkammern die Geometrie des Einführbereiches der Kontaktkammern mit Schaltkontakten der Geometrie der Einführbereiche der Kontaktkammern mit normalen Kontakten entspricht.
Beim Einstecken eines Gegensteckers treten die Messerkontakte 18 in die Kontaktkammern 2 ein (Fig. 3A). Hierbei Treffen die den Schaltkontakten 3' zugeordneten Messerkontakte zunächst auf die Oberseite des Betätigungsteils 6 und drücken dieses nach unten. Dabei übt die Unterseite des Betätigungsteils eine Kraft auf die Kontaktarme 13 der Kurzschlußbrücke 5 aus und drückt diese derart zur Seite, daß die Verbindung zwischen den benachbarten Kontaktelementen 3' getrennt wird. Anschließend gelangen die Messerkontakte in Kontakt mit den Kontaktschenkeln der Kontaktelemente 3'.
Beim Entfernen des Gegensteckers drückt der federnde Kontaktschenkel 10 der Kurzschlußbrücke das Betätigungsteil wieder nach oben zurück, und die Kontaktarme der Kurzschlußbrücke gelangen wieder in Kontakt mit den entsprechenden Kontaktelementen 3'.
Die vorstehende Beschreibung geht von einer Kurzschlußbrücke aus, die aus federelastischem, leitendem Blechmaterial hergestellt ist. Ggf. kann jedoch auch vorgesehen sein, daß die Kurzschlußbrücke aus federelastischem Kunststoffmaterial hergestellt ist, wobei entweder das Kunststoffmaterial durch entsprechende Zusätze elektrisch leitfähig gemacht ist oder einen leitenden Überzug/eine metallische Galvanisierung aufweist, wobei diese zumindest im Bereich der Kontaktarme 13 vorgesehen ist. Bei einer Kurzschlußbrücke aus Kunststoffmaterial kann alternativ auch vorgesehen sein, daß als leitendes Verbindungsstück ein metallisches Kontaktstück im Bereich der Arme an dieser befestigt ist.

## Patentansprüche

1. Schalterstecker mit in Kontaktkammern (2) eines Isolierkörpers (1) angeordneten Kontaktfedern, wobei Kontaktmesser (18) eines entsprechenden Gegensteckers in die Kontaktkammern einführbar sind und dabei mit den Kontaktfedern in Kontakt gelangen und bei dem mindestens eine federelastische Kurzschlußbrücke (5) vorgesehen ist, die zwei benachbarte Kontaktfedern bei nicht gestecktem Gegenstecker kurzschließt und wobei beim Einführen der Messerkontakte in die Kontaktkammern (2) der Kurzschluß durch ein auf die Kurzschlußbrükke einwirkendes, elastisches Betätigungsteil (6) aufgehoben wird, dadurch gekennzeichnet,
daß der Isolierkörper (1) einteilig ausgebildet ist,
daß die Kurzschlußbrücke aus federelastischem, leitfähigem Material in eine zur Oberseite (8) des Isolierkörpers hin offene Ausnehmung (7) zwischen zwei Kontaktkammern (2) eingesetzt ist, wobei seitliche Kontaktarme (13) der Kurzschlußbrücke in die Kontaktkammern hineinragen und federnd an den Kontaktschenkeln der Kontaktfedern (3') anliegen,
daß das Betätigungsteil (6) aus Kunststoffmaterial besteht und im Eingangsbereich der Kontaktkammern (2) vorgesehen ist,
daß der Isolierkörper in der Oberseite (8) eine Ausnehmung (17) aufweist, in welcher ein Befestigungsteil (19) des Betätigungsteils (6) eingeführt ist,
daß das Befestigungsteil eine Klappe aufweist, welche mit dem Befestigungsteil durch ein Filmscharnier (15) schwenkbar verbunden ist,
daß das Betätigungsteil (6) derart in die jeweilige Kontaktkammer (2) hineinragt, daß die Unterseite der Klappe auf oberen Bereichen der Kontaktarme (13) der Kurzschlußbrücke aufliegt, und
daß ein eingeführtes Kontaktmesser (18) auf die Oberseite des Betätigungsteils drückt, wobei das Betätigungsteil eine Kraft auf die Kurzschlußbrücke ausübt und diese so bewegt, daß der Kurzschluß aufgehoben wird.

2. Schalterstecker nach Anspruch 1, dadurch gekennzeichnet,
daß das Befestigungsteil (19) mit zapfenförmigen Anformungen (16) versehen ist, die in die Ausnehmung (17) eingefügt sind.

3. Schalterstecker nach einem der vorstehenden Ansprüche, dadurch gekennzeichnet,
daß die Kurzschlußbrücke (5) etwa T-förmig ausgebildet ist, wobei das obere Ende (12) die Kontaktarme (13) aufweist und das untere Ende mit Rastvorsprüngen (11) versehen ist, die sich beim Einfügen der Kurzschlußbrücke in die Ausnehmung (7) in deren Wände eingraben.

4. Schalterstecker nach Anspruch 3, dadurch gekennzeichnet,
daß das untere Ende der Kurzschlußbrücke (5) U-förmig zurückgebogen ist und die Rastvorsprünge (11) am zurückgebogenen Teil vorgesehen sind.

5. Schalterstecker nach einem der vorstehenden Ansprüche, dadurch gekennzeichnet,
daß die Kurzschlußbrücke (5) aus Kunststoffmaterial hergestellt ist und mit einem leitfähigen Überzug, vorzugsweise einer Metallisierung versehen ist.

6. Schalterstecker nach einem der vorstehenden Ansprüche 1-4, dadurch gekennzeichnet,
daß die Kurzschlußbrücke (5) aus Kunststoffmaterial hergestellt ist,
und daß der Bereich der Kontaktarme mit einem leitfähigen Überzug, vorzugsweise einer Metallisierung versehen ist.

7. Schalterstecker nach einem der vorstehenden Ansprüche 1-4, dadurch gekennzeichnet,
daß die Kurzschlußbrücke (5) aus Kunststoffmaterial hergestellt ist, und
daß im Bereich der Kontaktarme ein diese überdeckendes, leitendes Kontaktstück vorgesehen ist.

8. Schalterstecker nach einem der vorstehenden Ansprüche, dadurch gekennzeichnet,
daß die in den Kontaktkammern (2), in die die Kontaktarme (13) der Kurzschlußbrücke (5) hineinragen, vorgesehenen Kontaktfedern (3') als einseitig kontaktierende Kontaktfedern und die übrigen Kontaktfedern des Schaltersteckers als doppelseitig kontaktierende Kontaktfedern (3) ausgebildet sind.

9. Schalterstecker nach einem der vorstehenden Ansprüche, dadurch gekennzeichnet,
daß die Kontakt- bzw. Isolierkörpergeometrie entsprechend an sich bekannter DIN-Steckverbinder ausgebildet ist.

## Claims

1. Switch plug with contact springs disposed in contact chambers (2) in an insulating body (1), wherein contact blades on a corresponding counter-plug can be introduced into the contact chambers and, in the process, come into contact with the contact springs, and in which at least one springy short-circuiting bridge (5) is provided which short-circuits two adjacent contact springs when the counter-plug is not plugged in, and wherein the short-circuit is broken, when the blade-type contacts are introduced into the contact chambers (2), by an elastic actuating part (6) which acts upon the short-circuiting bridge,
characterised in that
the insulating body (1) is of one-piece construction,
that the short-circuiting bridge made of springy conductive material is inserted in a recess (7) between two contact chambers (2) which is open towards upper side (8) of the insulating body, lateral contact arms (13) of the short-circuiting bridge protruding into the contact chambers and resting resiliently against the contact legs of the contact springs (3'),
that the actuating part (6) consists of plastic material and is provided in the entrance region of the contact chambers (2),
that the insulating body has, in the upper side (8), a recess (17) into which a fastening part (19) on the actuating part (6) is introduced,
that the fastening part has a flap which is pivotably connected to the said fastening part by a film hinge (15),
that the actuating part (6) protrudes into the particular contact chamber (2) in such a way that the underside of the flap rests on upper regions of the contact arms (13) of the short-circuiting bridge, and
that a contact blade (18) which is introduced presses on the upper side of the actuating part which exerts a force on the short-circuiting bridge and moves the latter in such a way that the short-circuit is broken.

2. Switch plug according to claim 1, characterised in that
the fastening part (19) is provided with peg-shaped moulded-on portions (16) which are inserted in the recess (17).

3. Switch plug according to one of the preceding claims, characterised in that
the short-circuiting bridge (5) is of approximately T-shaped construction, the upper end (12) having the contact arms (13) and the lower end being provided with snap-in projections (11) which sink into the walls of the recess (7) when the short-circuiting bridge is inserted in the latter.

4. Switch plug according to claim 3, characterised in that
the lower end of the short-circuiting bridge (5) is bent back in a U-shaped manner and the snap-in projections (11) are provided on the bent-back part.

5. Switch plug according to one of the preceding claims, characterised in that
the short-circuiting bridge (5) is manufactured from plastic material and is provided with a conductive coating, preferably a metallisation.

6. Switch plug according to one of the preceding claims 1 to 4, characterised in that
the short-circuiting bridge (5) is manufactured from plastic material,
and that the region of the contact arms is provided with a conductive coating, preferably a metallisation.

7. Switch plug according to one of the preceding claims 1 to 4, characterised in that
the short-circuiting bridge (5) is manufactured from plastic material,
and that a conductive contact piece which covers the contact arms is provided in the region of the latter.

8. Switch plug according to one of the preceding claims, characterised in that
the contact springs (3') provided in the contact chambers (2) into which the contact arms (13) of the short-circuiting bridge (5) protrude are constructed as contact springs which make contact in a one-sided manner and the remaining contact springs of the switch plug are constructed as contact springs (3) which make contact in a double-sided manner.

9. Switch plug according to one of the preceding claims, characterised in that
the contact or insulating body geometry is constructed in a manner corresponding to DIN plug connectors which are known *per se.*

## Revendications

1. Connecteur à interrupteur avec des ressorts de contact disposés dans des chambres de contact (2) d'un corps isolant (1), où les lames de contact (18) d'un contre-connecteur correspondant peuvent être engagées dans les chambres de contact pour entrer en contact avec les ressorts de contact, et, avec au moins un pont de court-circuit flexible (5) qui établit un court-circuit entre deux ressorts de contact voisins lorsque le contre-connecteur n'est pas enfiché, le court-circuit étant interrompu lors de l'introduction des lames de contact dans les chambres de contact (2), grâce à un élément d'actionnement (6) élastique agissant sur le pont de court-circuit, caractérisé en ce que
- le corps isolant (1) est d'une seule pièce,
- le pont de court-circuit (5) qui est en matériau flexible et conducteur, est engagé dans un évidement (7) ouvert sur la face supérieure (8) du corps isolant et disposé entre deux chambres de contact (2), des bras latéraux de contact (13) dudit pont de court-circuit étant engagés dans les chambres de contact en s'appuyant élastiquement sur les branches de contact des éléments de contact (3'),
- l'élément d'actionnement (6) qui est en matière synthétique est disposé dans la zone d'entrée dans les chambres de contact (2),
- la face supérieure (8) du corps isolant est pourvue d'un évidement (17) dans lequel est engagée une pièce de fixation (19) de l'élément d'actionnement (6),
- la pièce de fixation comporte une languette reliée en pouvant pivoter à la pièce de fixation par une charnière-film (15),
- l'élément d'actionnement (6) pénètre dans la chambre de contact correspondante de sorte que la face inférieure de la languette vienne au contact de zones supérieures des bras de contact (13) du pont de court-circuit,
- une lame de contact (18) enfichée pousse sur la face supérieure de l'élément d'actionnement qui exerce une force sur le pont de court-circuit et déplace ce dernier de façon à interrompre le court-circuit.

2. Connecteur à interrupteur selon la revendication 1 caractérisé en ce que la pièce de fixation (19) comporte des protubérances (16) en forme de tenons engagés dans l'évidement (17).

3. Connecteur à interrupteur selon l'un des revendications précédentes caractérisé en ce que le pont de court-circuit (5) présente une forme sensiblement en T dont l'extrémité supérieure (12) comporte les bras de contact (13) et dont l'extrémité inférieure est pourvue de saillies d'arrêt (11) qui s'enfoncent dans les parois de l'évidement (7) lorsque le pont de court-circuit est engagé dans ledit évidement.

4. Connecteur à interrupteur selon la revendication 3 caractérisé en ce que l'extrémité inférieure du pont de court-circuit (5) est recourbée en forme de U et en ce que les saillies d'arrêt (11) sont disposées sur ladite partie recourbée.

5. Connecteur à interrupteur selon l'une des revendications précédentes caractérisé en ce que le pont de court-circuit (5) est en matière synthétique et pourvu d'un revêtement conducteur, de préférence d'une métallisation.

6. Connecteur à interrupteur selon l'une des revendications 1 à 4 caractérisé en ce que le pont de court-circuit (5) est en matière synthétique pourvu dans la zone de ses bras de contact d'un revêtement conducteur, de préférence d'une métallisation.

7. Connecteur à interrupteur selon l'une des revendications 1 à 4 caractérisé en ce que le pont de court-circuit (5) est en matière synthétique et par une pièce de contact conductrice recouvrant les bras de contact dudit pont de court-circuit.

8. Connecteur à interrupteur selon l'une des revendications précédentes caractérisé en ce que les ressorts de contact (3') disposés dans les chambres de contact (2) dans lesquelles pénètrent les bras de contact (13) du pont de court-circuit (5) sont des ressorts de contact à contact unilatéral, tandis que les autres ressorts de contact du connecteur à interrupteur sont des ressorts de contact (3) à contact bilatéral.

9. Connecteur à interrupteur selon l'une des revendications précédentes caractérisé en ce que la géométrie de contact, respectivement du corps isolant, est conçue pour correspondre à celle de connecteurs à fiches DIN connus.
